# FASCICULE DE BREVET EUROPEEN

(11) **EP 0 427 592 B1**
(45) Date de publication et mention de la délivrance du brevet: **29.03.1995**
(21) Numéro de dépôt: 90403046.7
(22) Date de dépôt: 29.10.1990
(51) Int. Cl.: H05H 1/38, H05H 1/40

(54) **Torche à plasma à amorçage par court-circuit**
Plasmabrenner mit Kurzschlusslichtbogenzündung
Plasma torch with short-circuit arc starting

(30) Priorité: 08.11.1989 FR 8914677
(43) Date de publication de la demande: 15.05.1991
(73) Titulaire: AEROSPATIALE Société Nationale Industrielle, 75781 Paris Cédex 16 (FR)
(72) Inventeur: Labrot, Maxime, F-33200 Bordeaux (FR); Pineau, Didier, F-33200 Bordeaux (FR); Feuillerat, Jean, F-33000 Bordeaux (FR)
(74) Mandataire: Bonnetat, Christian

(56) Documents cités:
- US-A- 3 211 944
- US-A- 3 301 995
- US-A- 4 034 250
- US-A- 4 596 918

## Description

La présente invention concerne le domaine technique des torches à plasma.

Généralement, une torche à plasma, telle que l'enseigne par exemple le document US-A-3 301 995, comprend deux électrodes tubulaires coaxiales, en prolongement l'une de l'autre, chacune des électrodes étant agencée dans un support l'entourant. La torche à plasma comporte des moyens pour produire l'amorçage d'un arc électrique entre les deux électrodes, ainsi que des moyens pour injecter un gaz plasmagène, tel que de l'air, dans une chambre, entre lesdites électrodes. Des moyens de refroidissement des électrodes sont, par ailleurs, prévus dans chaque support d'électrode. Avantageusement, la torche à plasma est munie de moyens pour déplacer les pieds d'accrochage de l'arc électrique, de façon à éviter une usure prématurée des surfaces internes des électrodes tubulaires. Pour cela, ces moyens comprennent au moins une bobine électromagnétique entourant l'un des supports d'électrode et, par modulation du champ magnétique axial délivré par la bobine, les pieds d'accrochage de l'arc électrique se déplacent ainsi le long desdites surfaces internes des électrodes.

Pour ce qui concerne l'amorçage de l'arc électrique, on distingue principalement deux procédés.

Dans le premier, on applique aux bornes des électrodes une tension élevée (plusieurs dizaines de kilovolts), ce qui engendre une décharge (claquage) entre les deux électrodes et produit l'arc électrique. Cette solution impose une faible distance entre les faces en regard des électrodes, de sorte que l'aménagement de la chambre d'injection du gaz plasmagène s'en trouve compliqué. De plus, une alimentation électrique auxiliaire est nécessaire.

Selon l'autre procédé, on réalise un court-circuit temporaire entre les électrodes par l'intermédiaire d'une électrode auxiliaire de démarrage expansible et rétractable, telle que décrite par exemple dans les documents FR-A-2 479 587 et US-A-3 301 995. Il èst nécessaire de prévoir à cet effet un appareillage mécanique complexe externe à la torche pour actionner l'électrode de démarrage, ce qui implique, de plus, un encombrement externe supplémentaire. Cependant, ce procédé d'amorçage par court-circuit est plus fiable et plus économique que le procédé d'amorçage par décharge. Le document EP-A-289.961 décrit une torche, dont la cathode est mobile axialement entre une position d'amorçage proche à l'anode et une position de fonctionnement de la torche plus éloignée de l'anode, la cathode comprend un circuit de refroidissement interne.

La présente invention a notamment pour objet de pallier ces inconvénients et concerne une torche à plasma dont la conception des moyens d'amorçage de l'arc électrique, du type à court-circuit, est mécaniquement simple et n'implique pas un encombrement important pour la torche à plasma, et dont le circuit de refroidissement de l'électrode mobile est simplifié.

A cet effet, la torche à plasma du type selon le préambule de la revendication 1 est remarquable, selon l'invention, en ce qu'elle comporte les caractéristiques définies dans la partie caractérisante de la revendication 1.

Pour autoriser le déplacement axial de l'électrode mobile, les moyens pour produire ledit arc électrique peuvent comprendre au moins un dispositif d'actionnement associé à ladite électrode mobile et susceptible de lui imprimer un mouvement de translation entre les deux positions, respectivement de fonctionnement et d'amorçage, par rapport au support correspondant entourant ladite électrode.

Avantageusement, ladite électrode mobile correspond à l'électrode amont (par rapport à la circulation du gaz plasmagène). De plus, lorsque ladite électrode mobile est dans la position d'amorçage, sa face d'extrémité est, de préférence, au contact d'un pion faisant saillie par rapport à la face d'extrémité correspondante de ladite autre électrode. En outre, le déplacement axial de ladite électrode mobile par rapport audit support, dans lequel est ménagé ledit circuit de refroidissement de l'électrode, s'effectue avec étanchéité grâce à des joints.

Dans un mode préféré de réalisation, ledit dispositif d'actionnement de l'électrode mobile est du type fluidique. Dans ce cas, ledit dispositif d'actionnement peut comporter au moins un vérin ou analogue agencé coaxialement aux électrodes et dont la tige coulissante est reliée à l'extrémité de l'électrode mobile, opposée à l'extrémité destinée à venir au contact de l'autre électrode. On notera la simplicité de réalisation du dispositif d'actionnement, ainsi que sa fiabilité à l'usage.

Dans un autre mode de réalisation, ledit dispositif d'actionnement peut mettre en oeuvre une surpression du fluide dudit circuit de refroidissement de ladite électrode pour assurer, par rapport au support correspondant, son déplacement de sa position éloignée de l'autre électrode vers sa position d'amorçage, et, des moyens élastiques de rappel pour ramener spontanément ladite électrode de sa position d'amorçage vers sa position de fonctionnement, lorsque ladite surpression du fluide de refroidissement cesse. Ces moyens élastiques de rappel comprennent alors un ressort de compression interposé, autour de l'électrode mobile, entre un épaulement externe terminant l'extrémité arrière de l'électrode et ledit support.

De façon connue, la torche à plasma est du type comprenant des moyens à bobine électromagnétique pour déplacer les pieds d'accrochage de l'arc électrique entre les électrodes, afin d'éviter une usure prématurée des surfaces internes des électrodes tubulaires.

Dans ce cas, la torche à plasma est de plus remarquable en ce que le fluide de refroidissement de ladite électrode dont la chambre cylindrique étanche comporte la paroi de séparation est électriquement isolant, et, en ce que ladite bobine électromagnétique forme ladite paroi de séparation.

Ainsi, on voit que l'encombrement extérieur imposé usuellement par les bobines électromagnétiques sur les torches à plasma est supprimé, puisque la bobine fait astucieusement office de paroi de séparation.

La bobine électromagnétique est, de préférence, associée au support entourant l'électrode mobile et, dans un mode avantageux de réalisation, elle est définie par deux enroulements concentriques de spires jointives obtenues à partir d'un fil métallique continu, une enveloppe en matière isolante étant intercalée entre les deux enroulements concentriques de spires.

Par ailleurs, sur les torches à plasma actuelles, lesdits moyens d'injection du gaz plasmagène entre les électrodes comprennent généralement une pièce métallique de révolution coaxiale aux électrodes, et délimitant avec celles-ci et leurs supports une chambre, dans laquelle est injecté le gaz grâce à des orifices transversaux pratiqués dans la pièce. Cette dernière, exposée au rayonnement thermique engendrée par l'arc électrique, est équipée de moyens de refroidissement, tels que des passages longitudinaux mis en communication avec le circuit de refroidissement de l'électrode aval.

Or, après divers essais et mesures effectués sur la pièce, on a constaté que les températures atteintes par la pièce n'étaient pas aussi élevées que l'on pensait, notamment en raison du fait que l'injection du gaz plasmagène frais dans la chambre constitue, à la périphérie de la paroi interne de la pièce, une couche de protection thermique.

A cet effet, selon une autre caractéristique de l'invention, la torche à plasma, du type dans lequel lesdits moyens pour injecter un gaz plasmagène entre les deux électrodes comprennent une pièce de révolution coaxiale aux électrodes et définissant avec celles-ci et leurs supports une chambre, dans laquelle est injecté, grâce à des orifices transversaux pratiqués dans la pièce, le gaz plasmagène, est remarquable en ce que ladite pièce de révolution est dépourvue de moyens de refroidissement internes.

Ainsi, la réalisation de la pièce d'injection est alors simplifiée.

De plus, comme la pièce n'est pas exposée à des températures élevées, elle peut être réalisée en une matière non métallique, isolante électriquement, telle que, par exemple, en matière plastique, ce qui évite l'utilisation de dispositifs électriquement isolants entre les deux électrodes initialement prévus lorsque la pièce de révolution est métallique.

Selon encore une autre caractéristique de l'invention, lesdits supports d'électrode sont logés à l'intérieur d'une enveloppe cylindrique, une chambre annulaire étant ménagée entre le support de l'électrode amont (par rapport à la circulation du gaz plasmagène) et ladite enveloppe, pour amener le gaz plasmagène auxdits moyens d'injection.

Cet agencement confère ainsi à la torche une remarquable compacité.

Par ailleurs, avantageusement, la conduite d'alimentation en gaz plasmagène, les conduites desdits circuits de refroidissement des électrodes et la ligne d'alimentation électrique de la bobine électromagnétique arrivent alors toutes à l'intérieur de ladite enveloppe cylindrique.

Les figures du dessin annexé feront bien comprendre comment l'invention peut être réalisée. Sur ces figures, des références identiques désignent des éléments semblables.

La figure 1 représente, schématiquement, une demi-vue en coupe longitudinale contiguë à une demi-vue extérieure d'un exemple de réalisation de la torche à plasma selon l'invention, pour laquelle ladite électrode mobile amont, sous l'effet du dispositif d'actionnement, est dans la position d'amorçage.

La figure 2 est une vue analogue à la précédente, pour laquelle ladite électrode mobile occupe sa position de fonctionnement, un arc électrique étant produit entre les deux électrodes.

La figure 3 est une vue analogue à la figure 2, montrant une variante de réalisation du dispositif d'actionnement de ladite électrode mobile.

La figure 4 représente en coupe longitudinale un exemple préféré de réalisation de la torche à plasma selon l'invention.

En se référant aux figures 1 et 2, la torche à plasma 1 représentée comporte un corps 2 comprenant notamment deux supports cylindriques coaxiaux 3 et 4. A l'intérieur du support cylindrique 3 est logée une électrode amont ou cathode 5, tandis qu'à l'intérieur du support cylindrique 4 est logée une électrode aval ou anode 6. Ces électrodes 5 et 6 présentent une forme générale tubulaire et elles sont disposées dans le prolongement l'une de l'autre coaxialement à l'axe longitudinal 7 du corps de la torche. Comme on le verra ultérieurement, ces électrodes peuvent être mises au contact l'une de l'autre (figure 1) ou espacées l'une de l'autre (figure 2). Les électrodes 5 et 6 sont également reliées à des alimentations électriques non représentées et connues en soi.

Par ailleurs, entre chaque support et son électrode correspondante est ménagé un circuit de refroidissement, respectivement 8 et 9, dans lequel circule un fluide de refroidissement.

Chaque circuit de refroidissement est défini, par exemple, par une chambre cylindrique étanche, respectivement 8A et 9A, partagée en deux espaces annulaires concentriques 8B,8C et 9B,9C grâce à une paroi de séparation médiane, respectivement 8D et 9D, liée au support correspondant. Le fluide de refroidissement de chaque circuit arrive, par une entrée respectivement 8E et 9E, dans la chambre pour circuler à travers les deux espaces annulaires communiquant entre eux a l'extrémité aval de la paroi de séparation, et retourner par une sortie non représentée en direction du circuit d'alimentation en fluide.

Par ailleurs, les moyens pour injecter le gaz plasmagène entre les deux électrodes, lorsqu'un arc électrique 10 est produit entre les deux électrodes 5 et 6 (figure 2), comprennent une pièce de révolution 11 coaxiale aux électrodes en définissant avec les extrémités en regard respectivement 5A et 6A des électrodes, la face amont 3A du support 3 et sa paroi interne 11A une chambre d'injection 12. Le gaz plasmagène, tel que de l'air, issu d'un circuit d'alimentation non représenté, est introduit dans la chambre 12 grâce à des orifices transversaux 11B pratiqués dans la pièce 11. On remarque aussi que, dans ce mode de réalisation, la pièce 11 est pourvue de passages longitudinaux 11C, mis avantageusement en communication avec le circuit de refroidissement 9 de l'électrode aval 6 et assurant de la sorte son refroidissement.

La torche à plasma 1 comporte également une bobine électromagnétique 14 entourant le support 3 de l'électrode amont 5 et autorisant, lorsqu'un champ magnétique modulé est créé, le déplacement des pieds de l'arc électrique le long des surfaces internes 5B et 6B des électrodes pour éviter une usure prématurée de ces dernières.

Selon l'invention et dans ce mode de réalisation, pour produire l'amorçage de l'arc électrique 10 entre les électrodes amont et aval 5 et 6, on prévoit que ladite électrode amont 5 est mobile axialement entre une première position de fonctionnement, pour laquelle elle est éloignée de l'électrode aval (figure 2), et, une seconde position d'amorçage, pour laquelle l'électrode mobile amont 5 est au contact de l'autre électrode 6 en établissant un court-circuit électrique (figure 1). Ainsi, ces moyens d'amorçage du type à court-circuit engendrent l'apparition d'un arc électrique 10, dès que la rupture du court-circuit électrique a lieu, lorsque l'électrode mobile 5 est ramenée vers sa première position.

On a représenté sur la figure 2 les différents stades d'évolution de l'arc électrique 10, qui apparaît dès que le contact électrique, établi entre les deux électrodes 5 et 6, est rompu par le recul de l'électrode amont mobile 5. L'arc électrique produit 10 est immédiatement entretenu et régulé par l'alimentation électrique principale de la torche 1.

A ce moment, le gaz plasmagène est injecté dans la chambre 12 et, au contact de l'arc électrique, produit le plasma qui est éjecté de la torche par l'électrode aval 6 à des températures pouvant atteindre 10 000°C.

Pour imprimer un mouvement de translation à l'électrode mobile 5 entre ses première et seconde positions, et réciproquement, un dispositif d'actionnement 15 est associé à ladite électrode. Dans le mode de réalisation illustré sur les figures 1 et 2, le dispositif d'actionnement 15 est du type fluidique et comporte un vérin à double effet 16. Ce vérin 16 est disposé coaxialement à l'axe longitudinal 7 de la torche et il est agencé dans un boîtier circulaire 17 prolongeant la partie arrière du support en y étant fixé. Le cylindre 16A du vérin 16 est relié par une articulation 18 au fond 17A du boîtier, tandis que la tige 16B du vérin est reliée par une articulation 19 à l'extrémité arrière 5C de l'électrode amont 5. Les conduites fluidiques 16C du vérin traversent le fond 17A du boîtier, grâce à des perçages 17B ménagées dans ledit fond. Par ailleurs, pour éviter des fuites dans le circuit de refroidissement 8 de l'électrode 5, lors de son coulissement par rapport au support fixe 3 l'entourant, des joints toriques d'étanchéité 20 sont prévus.

On remarque sur la figure 1 que, lorsque l'électrode mobile est dans la position d'amorçage sous l'action du vérin 16, sa face d'extrémité avant 5A vient au contact d'un pion 21 faisant saillie de la face d'extrémité arrière 6A de l'électrode aval 6.

Dans le dispositif de la figure 3, le déplacement axial de l'électrode mobile 5 par rapport à son support 3 s'effectue différemment. L'électrode mobile 5 y est représentée dans sa première position de fonctionnement pour laquelle l'arc électrique 10 est engendré et entretenu entre les deux électrodes 5 et 6. Dans ce mode de réalisation, pour amorcer l'arc électrique 10, on applique au fluide du circuit de refroidissement 8 une surpression telle qu'elle entraîne le coulissement de l'électrode amont 5 de sa première position vers sa seconde position d'amorçage. Lorsque le contact électrique par court-circuit est établi entre l'extrémité avant 5A de l'électrode 5 et le pion 21 solidaire de l'extrémité arrière 6A de l'électrode 6, on rétablit la pression habituelle dans le circuit de refroidissement. Le retour de l'électrode amont mobile 5 vers sa première position de fonctionnement, en engendrant l'apparition de l'arc électrique 10, comme précédemment, peut s'effectuer grâce à un ressort de compression 22 interposé, autour de l'extrémité arrière 5C de l'électrode, entre un épaulement externe 5D terminant l'extrémité arrière 5C et un fond 23 obturant le support 3.

Ainsi, dès que la surpression cesse, l'électrode amont 5 retourne spontanément vers sa première position, telle qu'illustrée sur la figure 3, sous l'action du ressort de compression 22 en amorçant alors l'arc électrique 10.

A la place du ressort 22, on pourrait envisager par exemple le montage d'un vérin à simple effet ou analogue.

En se référant maintenant à la figure 4, la torche à plasma représentée comprend les deux électrodes amont 5 et aval 6, agencées respectivement dans les supports 3 et 4. L'électrode amont 5 est, selon l'invention, mobile grâce au dispositif d'actionnement 15 constitué, dans ce mode de réalisation, par le vérin à double effet 16.

Dans cet exemple préféré de réalisation de la torche à plasma, la bobine électromagnétique 14, entourant initialement sur les figures 1 à 3 le support 5 de l'électrode, forme la paroi de séparation 8D du circuit de refroidissement 8 et le fluide de refroidissement parcourant le circuit est électriquement isolant, tel que par exemple de l'eau désionisée. De la sorte, l'encombrement imposé préalablement par la bobine électromagnétique 14 est supprimé.

Cette bobine 14, qui est ainsi refroidie efficacement par le fluide circulant dans les deux espaces annulaires 8B et 8C du circuit, comprend deux enroulements concentriques 14A et 14B de spires jointives obtenues à partir d'un fil métallique continu, réalisé par exemple en cuivre et présentant une section rectangulaire.

Une enveloppe de matière isolante 14C est intercalée entre les deux enroulements de spires. La bobine 14 est raccordée, à une extrémité, à une ligne d'alimentation électrique disposée avantageusement dans la conduite d'amenée ou d'alimentation 8E en fluide de refroidissement, et, à l'autre extrémité à une bague 26 solidaire du support 3. On a également représenté la conduite de sortie ou de retour 8F du fluide.

Selon une autre caractéristique de la torche à plasma illustrée sur la figure 4, la pièce de révolution 11 des moyens d'injection du gaz plasmagène est dépourvue de moyens de refroidissement internes préalablement définis, comme le montrent les figures 1 à 3, par des passages longitudinaux. En effet, après de multiples essais et mesures effectués sur la pièce d'injection, la Demanderesse a constaté que cette pièce ne subissait pas des températures aussi élevées que l'on pensait.

Ce résultat surprenant est principalement dû au fait que le gaz plasmagène froid, injecté en continu dans la chambre 12 grâce aux orifices d'injection 11B, forme une barrière de protection thermique efficace au voisinage de la paroi interne 11A de la pièce 11, à l'encontre de la température régnant au coeur de la chambre 12 où se produit l'arc électrique 10. Ainsi, la réalisation de la pièce se trouve simplifiée.

Par ailleurs, puisqu'elle n'est pas soumise à des températures élevées, la pièce de révolution 11 peut être réalisée en une matière plastique, telle que, par exemple, un polytétrafluoroéthylène. Or, comme la pièce 11 est alors isolante électriquement, il n'est plus nécessaire de prévoir des dispositifs isolants, pouvant former de plus écran thermique, entre les électrodes 5 et 6.

Là encore, la réalisation de la torche à plasma se traduit par un gain en encombrement fort appréciable et par une simplification technique évidente.

On constate alors que la torche à plasma représentée sur la figure 4 présente une remarquable compacité.

En effet, le corps 2 de la torche comprend avantageusement une enveloppe cylindrique 28 dans laquelle sont agencés coaxialement les supports d'électrode 3 et 4. Une chambre annulaire 29 est alors ménagée entre le support 3 et l'enveloppe 28. La conduite d'alimentation 30 en gaz plasmagène est raccordée à cette chambre, tandis que les conduites d'alimentation 9E et de retour 9F du circuit de refroidissement 9 de l'électrode aval 6 traversent la chambre 29.

Avantageusement, on voit que les diverses conduites en gaz plasmagène et en fluide de refroidissement arrivent toutes de façon regroupée, à l'intérieur de l'enveloppe cylindrique 28, par un fond 31 associé à celle-ci. Cette disposition des conduites leur garantit ainsi une protection efficace, alors que, dans les torches à plasma actuelles, la plupart de ces conduites arrivent extérieurement, ce qui implique un encombrement supplémentaire en les exposant de plus dangereusement.

Au fond 31 de l'enveloppe cylindrique 30 est articulé le cylindre du vérin 16 d'actionnement de l'électrode mobile 5. Ce fond peut être fixé à une structure 32 immobilisant en position la torche à plasma qui est alors prête à fonctionner.

Les diverses alimentations en gaz plasmagène et en fluide de refroidissement, ainsi que les alimentations électriques des électrodes et de la bobine, sont reliées à un système de commande non représenté assurant le bon fonctionnement de la torche à plasma selon les modalités qui lui ont été assignées.

## Revendications

1. Torche à plasma, du type comportant :
- deux électrodes (5,6) tubulaires et coaxiales, en prolongement l'une de l'autre, chaque électrode étant agencée dans un support (3,4) dans lequel est ménagé un circuit de refroidissement (8,9) de l'électrode correspondante, au moins l'une (5) desdites électrodes étant mobile axialement, alors que le circuit de refroidissement (8) correspondant à ladite électrode mobile (5) est rendu étanche par des joints (20) disposés entre ladite électrode mobile (5) et ledit support (3) correspondant ;
- des moyens pour produire l'amorçage d'un arc électrique entre les deux électrodes par court-circuit temporaire de celles-ci ; et,
- des moyens pour injecter un gaz plasmagène entre les deux électrodes,
caractérisée en ce que, pour produire l'amorçage de l'arc électrique entre les deux électrodes, ladite électrode mobile (5) se déplace, entre une position de fonctionnement de la torche, pour laquelle ladite électrode mobile (5) est éloignée de l'autre électrode (6), et, une position d'amorçage, pour laquelle ladite électrode mobile est au contact de l'autre électrode en établissant un court-circuit électrique, de façon à engendrer ledit arc électrique (10) dès la rupture du court-circuit électrique, lorsque ladite électrode mobile (5) est ramenée vers sa position de fonctionnement et en ce que le circuit de refroidissement (8) de ladite électrode mobile (5) est défini par une chambre cylindrique étanche (8A) prévue entre l'électrode mobile (5) et le support correspondant (3) et séparée par une paroi cylindrique de séparation (8D) solidaire de ce dernier support et partageant ladite chambre (8A) en deux espaces annulaires concentriques (8B,8C) en communication l'un avec l'autre à une extrémité de la dite paroi de séparation (8D) et à travers lesquels circule un fluide de refroidissement.

2. Torche à plasma selon la revendication 1,
caractérisée en ce que lesdits moyens pour produire ledit arc électrique comprennent au moins un dispositif d'actionnement (15) associé à ladite électrode mobile (5) et susceptible de lui imprimer un mouvement de translation entre les deux positions, respectivement de fonctionnement et d'amorçage, par rapport au support correspondant (3) entourant ladite électrode.

3. Torche à plasma selon l'une des revendications 1 ou 2,
caractérisée en ce que ladite électrode mobile correspond à l'électrode amont (5), par rapport à la circulation du gaz plasmagène.

4. Torche à plasma selon l'une des revendications 1 à 3,
caractérisée en ce que, lorsque ladite électrode mobile est dans la position d'amorçage, sa face d'extrémité (5A) est au contact d'un pion (21) faisant saillie par rapport à la face d'extrémité correspondante (6A) de ladite autre électrode (6).

5. Torche à plasma selon l'une quelconque des revendications précédentes 2 à 4,
caractérisée en ce que ledit dispositif d'actionnement (15) de l'électrode mobile (5) est du type fluidique.

6. Torche à plasma selon la revendication 5,
caractérisée en ce que ledit dispositif d'actionnement comporte au moins un vérin (16) ou analogue agencé coaxialement aux électrodes et dont la tige coulissante (16B) est reliée à l'extrémité (5C) de l'électrode mobile (5), opposée à l'extrémité (5A) destinée à venir au contact de l'autre électrode (6).

7. Torche à plasma selon l'une quelconque des revendications précédentes 2 à 4,
caractérisée en ce que ledit dispositif d'actionnement (15) met en oeuvre une surpression du fluide dudit circuit de refroidissement (8) de ladite électrode mobile (5) pour assurer, par rapport au support correspondant (3), son déplacement de sa position éloignée de l'autre électrode (6) vers sa position d'amorçage, et, des moyens élastiques de rappel (22) pour ramener spontanément ladite électrode mobile (5) de sa position d'amorçage vers sa position de fonctionnement, lorsque ladite surpression du fluide de refroidissement cesse.

8. Torche à plasma selon la revendication 7,
caractérisée en ce que lesdits moyens élastiques de rappel comprennent un ressort de compression (22) interposé, autour de l'électrode mobile (5), entre un épaulement externe (5D) terminant l'extrémité arrière (5C) de l'électrode et ledit support (3).

9. Torche à plasma selon l'une quelconque des revendications précédentes 1 à 8, du type comprenant des moyens à bobine électromagnétique (14) pour déplacer les pieds d'accrochage de l'arc électrique (10) entre les électrodes,
caractérisée en ce que le fluide de refroidissement de ladite électrode mobile (5) est électriquement isolant, et, en ce que ladite bobine électromagnétique (14) forme ladite paroi cylindrique de séparation (8D).

10. Torche à plasma selon la revendication 9,
caractérisée en ce que ladite bobine électromagnétique (14) est définie par deux enroulements concentriques (14A,14B) de spires jointives obtenues à partir d'un fil métallique continu, une enveloppe de matière isolante (14C) étant intercalée entre les deux enroulements concentriques de spires.

11. Torche à plasma selon l'une quelconque des revendications précédentes 1 à 10, du type dans lequel lesdits moyens pour injecter un gaz plasmagène entre les deux électrodes comprennent une pièce de révolution (11) coaxiale aux électrodes et définissent avec celles-ci et leurs supports une chambre, dans laquelle est injecté, grâce à des orifices transversaux (11B) pratiqués dans la pièce, le gaz plasmagène,
caractérisée en ce que ladite pièce de révolution (11) est dépourvue de moyens de refroidissement internes.

12. Torche à plasma selon la revendication 11,
caractérisée en ce que ladite pièce révolution (11) est réalisée en une matière non métallique, isolante électriquement.

13. Torche à plasma selon l'une quelconque des revendications 1 à 12,
caractérisée en ce que lesdits supports (3,4) des électrodes (5,6) sont logés à l'intérieur d'une enveloppe cylindrique (28), une chambre annulaire (29) étant ménagée entre le support de l'électrode amont (5), par rapport à la circulation du gaz plasmagène, et ladite enveloppe, pour amener le gaz plasmagène auxdits moyens d'injection.

14. Torche à plasma selon la revendication 13,
caractérisée en ce que la conduite d'alimentation (30) en gaz plasmagène, les conduites desdits circuits de refroidissement (8,9) des électrodes et la ligne d'alimentation électrique (25) de la bobine électromagnétique arrivent toutes à l'intérieur de ladite enveloppe cylindrique (28).

## Patentansprüche

1. Plasmabrenner vom Brennertyp mit:
- zwei röhrenförmigen und koaxialen Elektroden (5, 6), wobei die eine Elektrode in der Verlängerung der anderen liegt und jede Elektrode in einem Halter (3, 4) angeordnet ist, in dem ein Kühlkreis (8, 9) für die entsprechende Elektrode eingebaut ist, wobei mindestens eine (5) der besagten Elektroden axial beweglich ist, während der der besagten beweglichen Elektrode (5) entsprechende Kühlkreis (8) durch Dichtungen (20) abgedichtet wird, die zwischen der genannten beweglichen Elektrode (5) und dem besagten entsprechenden Halter (3) angeordnet sind;
- Mitteln zur Zündung eines Lichtbogens zwischen den beiden Elektroden durch zeitweiligen Kurzschluß zwischen diesen; und
- Mitteln zur Injektion eines plasmabildenden Gases zwischen die beiden Elektroden,
dadurch gekennzeichnet, daß zum Zünden des Lichtbogens zwischen den beiden Elektroden sich die besagte bewegliche Elektrode (5) bewegt zwischen einer Brennerbetriebsstellung, in der sich die besagte bewegliche Elektrode (5) von der anderen Elektrode (6) entfernt befindet, und einer Zündstellung, in der die besagte bewegliche Elektrode mit der anderen Elektrode in Berührung steht und derart einen Kurzschluß herstellt, daß der besagte Lichtbogen (10) entsteht, sobald der Kurzschluß unterbrochen wird, wenn die besagte bewegliche Elektrode (5) in ihre Betriebsstellung zurückgeführt wird, und dadurch, daß der Kühlkreis (8) der besagten beweglichen Elektrode (5) definiert ist durch eine dichte zylindrische Kammer (8A), die zwischen der beweglichen Elektrode (5) und dem entsprechenden Halter (3) vorgesehen ist und durch eine zylindrische Trennwand (8D) getrennt wird, welche mit letzterem Halter in Verbindung steht und die besagte Kammer (8A) in zwei konzentrische ringförmige Räume (8B, 8C) aufteilt, die miteinander an einem Ende der besagten Trennwand (8D) in Verbindung stehen und durch die ein Kühlmedium fließt.

2. Plasmabrenner gemäß Anspruch 1, dadurch gekennzeichnet, daß die besagten Mittel zur Erzeugung des Lichtbogens mindestens eine Betätigungsvorrichtung (15) umfassen, die mit der besagten beweglichen Elektrode (5) in Verbindung steht und ihr eine Translationsbewegung zwischen den beiden Stellungen, der Betriebs- bzw. der Zündstellung, in Bezug auf den entsprechenden Halter (3), der die besagte Elektrode umgibt, verleihen kann.

3. Plasmabrenner gemäß einem der Ansprüche 1 oder 2, dadurch gekennzeichnet, daß die besagte bewegliche Elektrode die in Bezug auf den Umlauf des plasmabildenden Gases obere Elektrode (5) ist.

4. Plasmabrenner gemäß einem der Ansprüche 1 bis 3, dadurch gekennzeichnet, daß die besagte bewegliche Elektrode in ihrer Zündstellung mit ihrem Ende (5A) einen Stift (21) berührt, der gegenüber dem entsprechenden Ende (6A) der genannten anderen Elektrode (6) vorspringt.

5. Plasmabrenner gemäß einem der vorhergehenden Ansprüche 2 bis 4, dadurch gekennzeichnet, daß die besagte Betätigungsvorrichtung (15) der beweglichen Elektrode (5) mit strömungsmechanischen Schaltelementen arbeitet.

6. Plasmabrenner gemäß Anspruch 5, dadurch gekennzeichnet, daß die besagte Betätigungsvorrichtung mindestens einen Arbeitszylinder (16) oder analogen Zylinder umfaßt, der koaxial zu den Elektroden angeordnet ist und dessen gleitende Stange (16B) mit dem Ende (5C) der beweglichen Elektrode (5) verbunden ist, das dem Ende, das mit der anderen Elektrode (6) in Berührung gebracht werden soll, entgegengesetzt ist.

7. Plasmabrenner gemäß einem beliebigen der vorhergehenden Ansprüche 2 bis 4, dadurch gekennzeichnet, daß die besagte Betätigungsvorrichtung (15) einen Überdruck des Mediums des besagten Kühlkreises (8) der besagten beweglichen Elektrode (5) nutzt, um die Verschiebung der Elektrode - in Bezug auf den entsprechenden Halter (3) - aus ihrer von der anderen Elektrode (6) entfernten Stellung in die Zündstellung zu gewährleisten, und federnde Rückstellungsmittel (22) zur spontanen Rückführung der besagten beweglichen Elektrode (5) aus ihrer Zündstellung in die Betriebsstellung, wenn der besagte Überdruck des Kühlmediums aufhört.

8. Plasmabrenner gemäß Anspruch 7, dadurch gekennzeichnet, daß die besagten federnden Rückstellungsmittel eine Druckfeder (22) umfassen, die um die bewegliche Elektrode (5) zwischen einem äußeren Ansatz (5 D), der das hintere Ende (5C) der Elektrode abschließt, und dem besagten Halter (3) eingesetzt ist.

9. Plasmabrenner gemäß einem beliebigen der vorhergehenden Ansprüche 1 bis 8, vom Brennertyp, welcher ausgestattet ist mit Mitteln mit elektromagnetischer Spule (14) zur Verschiebung der Anhängefüße des Lichtbogens (10) zwischen den Elektroden, dadurch gekennzeichnet, daß das Kühlmedium der besagten beweglichen Elektrode (5) elektrisch nichtleitend ist und die besagte elektromagnetische Spule (14) die besagte zylindrische Trennwand (8D) bildet.

10. Plasmabrenner gemäß Anspruch 9, dadurch gekennzeichnet, daß die besagte elektromagnetische Spule (14) definiert ist durch zwei Röhrenwicklungen (14A, 14B) von nebeneinanderliegenden Windungen aus einem durchgehenden Draht, wobei eine Hülle aus Isoliermaterial (14C) zwischen den beiden Röhrenwicklungen eingefügt ist.

11. Plasmabrenner gemäß einem beliebigen der vorhergehenden Ansprüche 1 bis 10, vom Brennertyp, bei dem die besagten Mittel zur Injektion eines plasmabildenden Gases zwischen die beiden Elektroden ein Drehteil (11) umfassen, das koaxial zu den Elektroden angeordnet ist und mit diesen und ihren Haltern eine Kammer bildet, in die über sich in dem Teil befindliche querlaufende Öffnungen (11B) das plasmabildende Gas eingebracht wird, dadurch gekennzeichnet, daß das besagte Drehteil (11) keine internen Mittel zur Kühlung besitzt.

12. Plasmabrenner gemäß Anspruch 11, dadurch gekennzeichnet, daß das besagte Drehteil aus einem nichtmetallischen, elektrisch nichtleitenden Material besteht.

13. Plasmabrenner gemäß einem beliebigen der Ansprüche 1 bis 12, dadurch gekennzeichnet, daß die besagten Halter (3, 4) der Elektroden (5, 6) im Innern eines zylindrischen Mantels (28) gelagert sind, wobei zwischen dem Halter der in Bezug auf den Umlauf des plasmabildenden Gases oberen Elektrode (5) und dem besagten Mantel eine ringförmige Kammer (29) gebildet wird, um das plasmabildende Gas zu den besagten Injektionsmitteln zu leiten.

14. Plasmabrenner gemäß Anspruch 13, dadurch gekennzeichnet, daß die Zuführungsleitung (30) für das plasmabildende Gas, die Leitungen der besagten Kühlkreise (8,9) der Elektroden und die Stromversorgungsleitung (25) der elektromagnetischen Spule alle im Innern des besagten zylindrischen Mantels (28) ankommen.

## Claims

1. Plasma torch, of the type comprising:
- two tubular and coaxial electrodes (5, 6) in extension of one another, each electrode being arranged in a support (3, 4) in which a circuit (8, 9) for cooling the corresponding electrode is made, at least one (5) of the said electrodes being axially mobile, while the cooling circuit (8) corresponding to the said mobile electrode (5) is made leaktight by seals (20) arranged between the said mobile electrode (5) and the said corresponding support (3);
- means for initiating an electric arc between the two electrodes by temporarily short-circuiting them; and,
- means for injecting a plasma-generating gas between the two electrodes,
characterized in that, in order to initiate the electric arc between the two electrodes, the said mobile electrode (5) moves, between a torch operating position, in which the said mobile electrode (5) is away from the other electrode (6), and an initiation position, in which the said mobile electrode is in contact with the other electrode, establishing an electrical short-circuit, so as to generate the said electric arc (10) as soon as the electric short-circuit is broken, when the said mobile electrode (5) is returned towards its operating position, and in that the cooling circuit (8) of the said mobile electrode (5) is defined by a leaktight cylindrical chamber (8A) provided between the mobile electrode (5) and the corresponding support (3) and separated by a cylindrical separating wall (8D) which is integral with this support and partitions the said chamber (8A) into two concentric annular spaces (8B, 8C) which communicate with one another at one end of the said separating wall (8D) and through which a cooling fluid flows.

2. Plasma torch according to Claim 1, characterized in that the said means for producing the said electric arc comprise at least one actuation device (15) associated with the said mobile electrode (5) and capable of imparting to it a translational movement between the two positions, respectively of operation and of initiation, with respect to the corresponding support (3) surrounding the said electrode.

3. Plasma torch according to one of Claims 1 or 2, characterized in that the said mobile electrode corresponds to the upstream electrode (5) with respect to the flow of the plasma-generating gas.

4. Plasma torch according to one of Claims 1 to 3, characterized in that, when the said mobile electrode is in the initiation position, its end face (5A) is in contact with a stub (21) which projects with respect to the corresponding end face (6A) of the said other electrode (6).

5. Plasma torch according to any one of the preceding Claims 2 to 4, characterized in that the said device (15) for actuating the mobile electrode (5) is of the fluidic type.

6. Plasma torch according to Claim 5, characterized in that the said actuation device comprises at least one jack (16) or the like, which is arranged coaxially with the electrodes and of which the sliding rod (16B) is connected to the end (5C) of the mobile electrode (5) opposite the end (5A) intended to come into contact with the other electrode (6).

7. Plasma torch according to any one of the preceding Claims 2 to 4, characterized in that the said actuation device (15) employs an overpressure of the fluid in the said circuit (8) for cooling the said mobile electrode (5) in order to displace it, with respect to the corresponding support (3), from its position away from the other electrode (6) towards its initiation position, and elastic return means (22) for spontaneously returning the said mobile electrode (5) from its initiation position to its operating position when the said overpressure of the cooling fluid ceases.

8. Plasma torch according to Claim 7, characterized in that the said elastic return means comprise a compression spring (22) which is interposed, around the mobile electrode (5), between an external shoulder (5D) terminating the rear end (5C) of the electrode and the said support (3).

9. Plasma torch according to any one of the preceding Claims 1 to 8, of the type comprising electromagnetic coil means (14) for displacing the attachment feet of the electric arc (10) between the electrodes, characterized in that the fluid for cooling the said mobile electrode (5) is electrically insulating, and in that the said electromagnetic coil (14) forms the said cylindrical separating wall (8D).

10. Plasma torch according to Claim 9, characterized in that the said electromagnetic coil (14) is defined by two concentric windings (14A, 14B) of contiguous turns obtained from a continuous wire, an insulating cover (14C) being interposed between the two concentric windings of turns.

11. Plasma torch according to any one of the preceding Claims 1 to 10, of the type in which the said means for injecting a plasma-generating gas between the two electrodes comprise an axisymmetric part (11) which is coaxial with the electrodes and defines, with them and their supports, a chamber into which the plasma-generating gas is injected using transverse orifices (11B) made in the part, characterized in that the said axisymmetric part (11) has no internal cooling means.

12. Plasma torch according to Claim 11, characterized in that the said axisymmetric part (11) is made of an electrically insulating nonmetallic material.

13. Plasma torch according to any one of Claims 1 to 12, characterized in that the said supports (3, 4) of the electrodes (5, 6) are housed inside a cylindrical cover (28), an annular chamber (29) being made between the support of the electrode (5) which is upstream with respect to the flow of the plasma-generating gas, and the said cover, in order to convey the plasma-generating gas to the said injection means.

14. Plasma torch according to Claim 13, characterized in that the pipe (30) for supplying plasma-generating gas, the pipes of the said circuits (8, 9) for cooling the electrodes and the electrical supply line (25) of the electromagnetic coil all arrive inside the said cylindrical cover (28).
